# EUROPÄISCHE PATENTSCHRIFT

(11) **EP 0 114 265 B1**
(45) Veröffentlichungstag und Bekanntmachung des Hinweises auf die Patenterteilung: **05.11.1986**
(21) Anmeldenummer: 83112126.4
(22) Anmeldetag: 02.12.1983
(51) Int. Cl.: B61D 23/02

(54) **Klapptritt für Schienenfahrzeuge**
Folding step for railway vehicles
Marche escamotable pour véhicules ferroviaires

(30) Priorität: 20.01.1983 DE 3301751
(43) Veröffentlichungstag der Anmeldung: 01.08.1984
(73) Patentinhaber: Messerschmitt-Bölkow-Blohm Gesellschaft mit beschränkter Haftung, D-81663 München (DE)
(72) Erfinder: Karamanlar, Bayram, D-8870 Günzburg (DE); Klapper, Helmut, D-8850 Donauwörth (DE)

## Beschreibung

Die Erfindung bezieht sich auf einen Klapptritt für Schienenfahrzeuge nach dem Oberbegriff des Anspruchs 1.

Bei Schienenfahrzeugen, insbesondere solchen mit tiefliegendem Fahrzeugboden und stark eingezogener Wagenschürze, steht für den Klapptritt nur eine sehr begrenzte Einbauhöhe und-tiefe zur Verfügung. Dennoch muß. diebewegliche Trittstufe mit einem großen Teil ihrer Auftrittslänge über das Fahrzeugaußenprofil ausgefahren werden, damit sie in der Einstiegsposition von der Trittmulde unter Überbrückung des relativ großen Abstandes zwischen Fahrzeugwand und Bahnsteig über die Bahnsteigvorderkante hinausreicht und einen bequemen und gefahrlosen Einstieg gewährleistet. Bekannte Klapptritte der eingangs erwähnten Art (DE-A- 2245 085, DE-A- 24 23 467 und 26 20 683) sind nicht innerhalb eines derart beengten Trittkasten-Einbauraumes unterzubringen, so daß man darauf angewiesen ist, Teile des Klapptritts, insbesondere die bewegliche Trittstufe im eingefahrenen Zustand freiliegend außerhalb des eigentlichen Trittkastens anzuordnen, mit der Folge, daß sich zusätzlich zu den unerwünschten großen Gesamtabmessungen des Klapptritts neben aerodynamischen auch Verschmutzungs-und vor allem Vereisungsprobleme ergeben.

Der Erfindung liegt die Aufgabe zugrunde, den Klapptritt nach dem Oberbegriff des Anspruchs 1 so auszubilden, daß er ein wesentlich verringertes Einbauvolumen benötigt und einschließlich seiner beweglichen Trittstufe in geschützter Lage innerhalb eines räumlich beengten Trittkastens unterzubringen ist.

Diese Aufgabe wird erfindungsgemäß durch den im Anspruch 1 gekennzeichneten Klapptritt gelöst, bei dem die über das Fahrzeugaußenprofil bewegliche Trittstufe als zweiteilige, in Fahrtstellung winklig L-förmig zurückgefahrene Faltstufe ausgebildet ist, die in der Fahrtstellung vollständig geschützt innerhalb eines Trittkastens mit einer -verglichen mit der relativ großen Auftrittslänge der Trittstufe- kleinen Einbauhöhe und-tiefe angeordnet ist, mit der Besonderheit, daß die beweglichen Trittstufenabschnitte nur die untere und die fahrzeugaußen-bzw. türseitige Randzone des Trittkastens besetzen, während das verbleibende größere Trittkastenvolumen als Einbauraum für den Antriebsmechanismus des Klapptritts genutzt wird. Aufgrund dieser speziellen Ausbildung und Anordnung verfügt der erfindungsgemäße Klapptritt über eine äußerst kompakte, einfache Bauweise und eignet sich hervorragend für moderne Verkehrsfahrzeuge, insbesondere Hochgeschwindigkeits-Reisezugwagen, die wegen des niedrigen Fußbodenniveaus und der stark eingezogenen Wagenschürze nur sehr kleine Trittkastenabmessungen zulassen und im allgemeinen einen weit über das Wagenprofil ausfahrbaren, einstufigen Klapptritt benötigen, mit dem zusätzlichen Vorteil, daß der Klapptritt gemeinsam mit dem Trittkasten eine als Ganzes rasch und problemlos austauschbare Baueinheit bildet.

im Einblick auf eine weiter verbesserte Raumausnutzung des Trittkastens ist der äußere Trittstufenabschnitt gemäß Anspruch 2 vorzugsweise in Fahrtstellung im wesentlichen parallel zum benachbarten Fahrzeugprofil, also zum angrenzenden Wandabschnitt der Fahrzeugtür, angeordnet. Eine besonders günstige, in der Einstiegsposition stolperkantenfreie Verbindung der beiden Trittstufenabschnitte wird nach Anspruch zweckmäßigerweise dadurch erreicht, daß die Trittstufenabschnitte über fingerartige Verzahnungen formschlüssig ineinander greifen. Um den äußeren Trittstufenabschnitt in der Einstiegsposition gegen ein Überkippen unter Last zu sichern ist vorzugsweise die im Anspruch 4 gekennzeichnete Anschlagplatte vorgesehen.

Nach einer besonders bevorzugten Ausgestaltung der Erfindung wird gemäß Anspruch 5 die Lücke zwischen der Fußboden-Auftrittskante und der Fahrzeugtür in der Fahrtstellung durch die Siirnfläche des -dann hochgekippten- äußeren Trittstufenabschnitts abgedeckt, so daß auf die übliche, gesonderte, baulich und steuerungsmäßig aufwendige Trittmuldenabdeckung verzichtet und eine weitere merkliche Platzersparnis und bauliche Vereinfachung erzielt wird.

Während herkömmliche, etwa pneumatische, quer zur Fahrzeuglängsrichtung angeordnete Kolben-Zylindereinheiten zum Antrieb des Klapptritts nach innen weit über den Trittkasten vorstehen und den Einbau von Kabeln, Leitungen oder dgl. behindern, wird eine solche Kolben-Zylindereinheit nach Anspruch 6 erfindungsgemäß dadurch ebenfalls vollständig in den Trittkasten einbezogen, daß sie mit ihrer Längsachse in Fahrzeuglängsrichtung innerhalb des von der Trittstufe unbesetzten Trittkasten-Einbauraumes angeordnet wird, wobei die Hubbewegung der Kolbenstange gemäß Anspruch 7 zweckmäßigerweise durch ein Zahnstangen-Winkelgetriebe in eine Drehbewegung des Antriebsgestänges um eine zur Zylinderachse parallele, trittkastenfeste Drehachse umgesetzt wird.

Eine kinematisch besonders bevorzugte Ausgestaltung des Antriebsmechanismus, wonach mit wenigen Gestängeteilen eine zwangsweise synchrone Steuerung einerseits der Linearbewegung des inneren Trittstufenabschnitts und andererseits einer kombinierten Dreh-Schiebebewegung des äußeren Trittstufenabschnitts garantiert wird, besteht nach Anspruch 8 darin, daß das Antriebsgestänge auf beiden Seiten des Trittkastens jeweils einen vom Antriebsmotor des Klapptritts über einen Drehbereich von weniger als 180" versteiften Antriebshebel und zwei diesen jeweils mit einem der Trittstufenabschnitte gelenkig verbindende, sich kreuzende Steuerlenker unterschiedlicher Länge enthält, von denen der kürzere zwischen einem achsnäheren Gelenkpunkt des Antriebshebels und dem inneren Trittstufenabschnitt wirksam ist und dessen Linearverschiebung steuert, während der längere zwischen dem äußeren Ende des Antriebshebels und dem äußeren Trittstufenabschnitt sngeordnet ist und dessen zwangsweise synchrone Dreh-Schiebebewegung bewirkt.

Um den von den Trittstufenabschnitten unbesetzten Einbauraum des Trittkastens durch die Anordnung einer Trittstufen-Abschlußplatte möglichst wenig zu beeinträchtigen, ist diese schließlich gemäß Anspruch 9 zweckmäßigerweise unterhalb der Fußboden-Auftrittskante drehbar gelagert und wird federnd in eine Vertikallage in der Einstiegsposition gedrückt, aus der sie durch den in Fahrtstellung zurückfahrenden äußeren Trittstufenabschnitt in eine zu diesem im wesentlichen parallele Schräglage entgegen der Federkraft verkippt wird.

Die Erfindung wird nunmehr anhand eines Ausführungsbeispiels in Verbindung mit den Zeichnungen Fäher erläutert. Es zeigt:
Fig. 1 eine stark schematisierte, teilweise geschnittene Darstellung des Klapptritts in Fahrtsteilung;
Fig. 2 eine der Fig. 1 entsprechende Darstellung des Klapptritts in der Einstiegsposition, wobei der Antriebsmechanismus im Bereich des Zahnstangen-Winkelgetriebes im Schnitt gezeigt ist;
Fig. 3 die Aufsicht bzw. eine auseinandergezogene Schnittdarstellung der Trittstufenabschnitte im Bereich ihrer Verbindungsstelle.

Der einstufige Klapptritt 2 enthält einen aus einer Rückwand 4, einem Bodenblech 6, Seitenwangen 8 und einem auf der Unterseite des Fahrzeug-Fußbodens 10 befestigten Abdeckblech 12 bestehenden Trittkasten 14, in dessen unterer und dessen fahrzeugaußenseitiger, also an die Fahrzeugtür 16 angrenzenden Randzone die bewegliche Trittstufe 18 in Fahrtstellung angeordnet ist. Diese ist als zweiteilige Faltstufe mit einem fahrzeuginneren Trittstufenabschnitt 20, welcher über einen Rollenschlitten 22 in an den Seitenwangen 8 des Trittkastens 14 befestigten U-Schienen 24 zwischen einer an die Innenseite der geschlossenen Fahrzeugtür 16 angrenzenden Fahrtstellung (Fig. 1) und einer über das Fahrzeugaußenprofil hinausreichenden Einstiegsposition-horizontal verschieblich geführt ist, und einem äußeren Trittstufenabschnitt 26 ausgebildet, welcher mit dem inneren Trittstufenabschnitt 20 über Drehzapfen 28 gelenkig verbunden ist. Im Bereich ihrer Verbindungsstelle sind die Trittstufenabschnitte 20, 26 mit fingerartig ineinandergreifenden Verzahnungen 30, 32 (Fig. 3) versehen, die sich in der horizon talen Einstiegsposition der beiden Trittstufenabschnitte 20, 26 glattflächig überlappen, so daß der auf der Oberseite der Trittstufenabschnitte 20, 26 angeordnete, trittfeste Belag 34 in dieser Position eine durchgehende, stolperkantenfreie Trittfläche bildet, die sich von der Einstiegsmulde über die wegen der stark eingezogenen Wagenschürze 36 relativ große Lücke bis über die in Fig. 2 nur in strichpunktierter Linie in vertikaler Verlängerung dargestellte Bahnsteigvorderkante A erstreckt. Eine im Bereich der Verbindungsstelle 28 auf der Unterseite befestigte Anschlagplatte 38 sichert den äußeren Trittstufenabschnitt 26 in der Einstiegsposition gegen ein Überkippen unter Last.

In der winklig L-förmig gefalteten Fahrtstellung der Trittstufe 18 ist die Stirnfläche 40 des äußeren Trittstufenabschnitts 26 bündig mit der Fußbodenoberkante angeordnet, um die zwischen der Fußboden Auftrittskante 42 und der -geschlossenen- Fahrzeugtür 16 vorhandene Lücke, deren Breite im wesentlichen der Trittstufen-Dicke entspricht, zu schließen, dient also als Trittmuldenabdeckung und ist zu diesem Zweck mit dem Fußbodenbelag 44 beschichtet.

Um einen Drehzapfen 46 unterhalb der Fußboden-Auftrittskante 42 begrenzt schwenkbar gelagert ist eine Trittstufen-Abschlußplatte 48, die durch eine Gummifeder 50 in eine zur Fußboden-Auftrittskante 42 fluchtende, vertikale Anschlagposition (Fig. 2) gedrückt wird, in der sie im ausgefahrenen Zustand der Trittstufe 18 eine Trittstufenbegrentung zwischen dem hinteren Ende des inneren Trittstufenabschnitts 20 und der Fußboden-Auftrittskante 42 bildet. Beim Einklappen der Trittstufe 18 wird die Abschlußplatte 48 durch den in Form einer Schwenk-Schiebebewegung zurückfahrenden, äußeren Trittstufenabschnitt 26 entgegen der Federkraft in die in Fig. 1 gezeigte, am Trittstufenabschnitt 26 im wesentlichen parallel anliegende Schräglage gebracht.

Der insgesamt mit 52 bezeichnete Antriebsmechanismus des Klapptritts 2 ist innerhalb des Trittkastens 14 in dem von den Trittstufenabschnitten 20, 26 in ihrer L-förmigen Fahrtstellung unbesetzten Haupt-Einbauraum des Trittkastens 14 untergebracht und enthält eine mit ihrer Längsachse in Fahrzeuglängsrichtung am Trittkasten 14 befestigte, z.B. pneumatische Kolben-Zylindereinheit 54 mit einem nachgeschalteten Zahnstangen-Winkelgetriebe 56, welches aus einem um eine querliegende Achse drehbar am Trittkasten 14 gelagerten, mit der als Zahnstange ausgebildeten Kolbenstange 58 der Kolben-Zylindereinheit 54 kämmenden Antriebsritzel 60, einem drehfest mit diesem verbundenen Kegelrad 62 und einem von diesem angetriebenen, weiteren Kegelrad 64 besteht, welches über eine in Fahrzeuglängsrichtung . verlaufende, am Trittkasten 14 drehbar gelagerte Antriebswelle 66 den Antriebshebel 68 des auf jeder Seite des Trittkastens angeordneten Trittstufen-Antriebsgestänges 70 über einen Schwenkbereich von etwas mehr als 90 ° zwischen seinen in Fig. 1 und Fig. 2 gezeigten Endpositionen verdreht. Die synchrone Zwangssteuerung der Linearverschiebung des inneren Trittstufenabschnitts 20 einerseits und gleichzeitig der kombinierten Schwenk-Schiebebeweging des äußeren Trittstufenabschnitts 26 andererseits zwischen ihrer Fahrt-und Einstiegsposition wird durch zwei einfache Steuerlenker 72, 74 unterschiedlicher Länge, die in sich kreuzender Anordnung sn den Antriebshebel 68 und die Trittstufenabschnitte 20, 26 angeschlossen sind, bewirkt, wobei der kürzer Steuerlenker 72 zwischen einem achsnäheren Drehpunkt 76 des Antriebshebels 68 und den Drehzapfen 28 angeordnet ist und die Längsverschiebung übernimmt, während der längere Steuerlenker 74 einerseits mit dem äußeren Ende des Antriebshebels 68 und andererseits mit einem in der Nähe der Drehzapfen 28 am äußeren Trittstufenabschnitt 26 angeordneten Drehpunkt 78 gelenkig verbunden ist und die der Längsverschiebung überlagerte Schwenkbewegung dieses Trittstufenabschnitts 26 steuert.

Die Trittstufenabschnitte 20, 26 können erforderlichenfalls durch nichtgezeigte Federn in die Fahrtstellung vorgespannt sein, um eventuell durch ein Gelenkspiel bedingte, störende Vibrations-und Geräuscherscheinungen während der Fahrt zu unterbinden, und werden in ihren Endpositionen durch ebenfalls nichtgezeigte Elastomeranschläge begrenzt. Eine der Kolben-Zylindereinheit 54 zugeordnete, elektropneumatische Steuerung, ausgelöst durch Endschalter, stellt sicher, daß der Klapptritt 2 erst bei voll geöffneter Schwenkschiebetür 16 ausgefahren und vor dem Schließen der Tür 16 wieder vollständig in die Fahrtstellung zurückgefahren wird.

## Patentansprüche

1. Klapptritt (2) für Schienenfahrzeuge, insbesondere Hochgeschwindigkeits-Reisezugwagen mit einer aus einer Fahrtstellung im Trittkasten (14) in eine über das Fahrzeugaußenprofil hinausreichende Einstiegsposition ausfahrbaren Trittstufe (18) und einem dieser zugeordneten Antriebsmechanismus (52) dadurch gekennzeichnet, daß die Trittstufe (18) als mehrteilige Faltstufe mit einem im unteren Teil des Trittkastens (14) verschieblich geführten, fahrzeuginneren und einem an diesem angelenkten, in Fahrtstellung in dem an die Fahrzeugtür (16) angrenzenden Randbereich des Trittkastens in einer hochgekippten Schwenklage angeordneten, äußeren Trittstufenabschnitt (20, 26) ausgebildet und der Antriebsmechanismus (52) in dem nach unten und außen von der in Fahrtstellung winklig L-förmig gefalteten Trittstufe umgrenzten Haupt-Einbauraum des Trittkastens angeordnet ist.

2. Klapptritt nach Anspruch 1, dadurch gekennzeichnet, daß der äußere Trittstufenabschnitt (26) in Fahrtstellung in einer zum Fahrzeugprofil im wesentlichen parallelen Schräglage angeordnet ist.

3. Klapptritt nach Anspruch 1 oder 2, dadurch gekennzeichnet, daß die beiden Trittstufenabschnitte (20, 26) an ihren drehbar miteinander verbundenen Längsseiten mit in der Einstiegsposition glattflächig ineinandergreifenden, fingerartigen Verzahnungen (30, 32) versehen sind.

4. Klapptritt nach einem der vorhergehenden Ansprüche, dadurch gekennzeichnet, daß der äußere Trittstufenabschnitt (26) durch eine an der Unter te Anschlagplatte (38) am inneren Trittstufenabschnitt in der Einstiegsposition gegen ein Überkippen gesichert ist.

5. Klapptritt nach einem der vorhergehenden Ansprüche, dadurch gekennzeichnet, daß die Stirnfläche (40) des äußeren Trittstufenabschnittes (26) in der hochgekippten Fahrtstellung bündig mit der Oberkante des Fahrzeug-Fußbodens (10) angeordnet und als Trittmuldenabdeckung ausgebildet ist.

6. Klapptritt nach einem der vorhergehenden Ansprüche, dadurch gekennzeichnet, daß der Antriebsmechanismus (52) eine mit ihrer Längsachse in Fahrzeuglängsrichtung im Trittkasten (14) angeordnete Kolben-Zylindereinheit (54) enthält.

7. Klapptritt nach Anspruch 6, dadurch gekennzeichnet, daß die Kolbenstange (58) der Kolben-Zylindereinheit (54) über ein Zahnstangen-Winkelgetriebe (56) antriebsschlüssig mit dem um eine zur Eubrichtung der Kolbenstange parallele Drehachse (66) im Trittkasten (14) gelagerten Antriebsgestänge (70) für die Trittstufe (18) verbunden ist.

8. Klapptritt nach einem der vorhergehenden Ansprüche, dadurch gekennzeichnet, daß der Antriebsmechanismus (52) einen im Trittkasten (14) drehbar gelagerten Antriebshebel (68) sowie einen zwischen einem achsnäheren Gelenkpunkt (76) am Antriebshebel und dem inneren Trittstufenabschnitt (20) wirksamen, kürzeren und einen zwischen einem achsferneren Gelenkpunkt am Antriebshebel und dem äußeren Trittstufenabschnitt (26) wirksamen, längeren Steuerlenker (72 bzw. 74) enthält.

9. Klapptritt nach einem der vorhergehenden Ansprüche, gekennzeichnet durch eine im Bereich der Fußboden-Auftrittskante (42) drehbar gelagerte, aus einer Vertikallage in der Einstiegsposition gleichzeitig mit der Schwenk-Schiebebewegung des äußeren Trittstufenabschnitts (26) in eine an diesen fahrzeuginnenseitig parallel angrenzende Fahrstellung kippbare Trittstufenabschlußplatte (48).

## Claims

1. A folding step (2) for rail vehicles, more espcially high-speed passenger train carriages, comprising a tread (18) which is extensible out of a travel position in a step box (14) into a boarding position extending beyond the outer profile of the vehicle, and a driving mechanism (52) associated therewith, characterised in that the tread (10) is designed as a multi-part folding step with a tread portion (20), inside the vehicle, which isguided displaceably in the lower part of the step box (14) and an outer tread portion (26) which is hinged thereto and which in the travel position is arranged in a tipped-up swivel position in that edge region of the step box which is contiguous to the vehicle's door (16), and in that the driving mechanism (52) is arranged in the main installation space of the step box which is defined downwardly and outwardly by the tread folded in an angularly L-shaped manner in the travel position.

2. A folding step according to claim 1, characterised in that the outer tread portion (26) in the travel position is arranged in a sloping position which is substantially parallel to the profile of the vehicle.

3. A folding step according to claim 1 or 2, characterised in that the two tread portions (20, 26) are provided, at their longitudinal sides which are connected rotatably to one another, with finger-like toothings (30, 32) which intermesh in a smooth-surfaced manner in the boarding position.

4. A folding step according to one of the preceding claims, characterised in that the outer tread portion (26) is protected against tipping-up in the boarding position by a stop plate (38), fastened to the underside, on the inner tread portion (20).

5. A folding step according to one of the preceding claims, characterised in that the end surface (40) of the outer tread portion (26) in the tipped-up travel position is arranged flush with the upper edge of the vehicle floor (10) and is designed as a stop trough cover.

6. A folding step according to one of the preceding claims, characterised in that the driving mechanism (52) contains a piston/cylinder unit (54) which is arranged in the step box (14) with its longitudinal axis in the longitudinal direction of the vehicle.

7. A folding step according to claim 6, characterised in that piston rod (50) of the piston/cylinder unit (54) is connected by way of a rack mitre gear (56) in a drive-locking manner to driving linkage (70) for the tread (18) which is mounted in the step box (14) about an axis of rotation (66) which is parallel to the stroke direction of the piston rod.

8. A folding step according to one of the preceding claims, characterised in that the driving mechanism (52) contains a driving level (68) which is mounted rotatably in the step box (14) as well as a shorted control guide rod (72) which is effective between a hinge point (76), nearer to the axis, on the driving level and the inner tread portion (20) and a longer control guide rod (74) which is effective between a hinge point, further from the axis, on the driving level and the outer tread portion (26).

9. A folding step according to one of the preceding claims, characterised by a tread cover plate (49) which is mounted rotatably in the region of the floor entrance edge (42) and which is tiltable out of a vertical position in the boarding position simultaneously with the swivel/ sliding movement of the outer tread portion (26) into a travel position contiguous thereto in a parallel manner on the inside of the vehicle.

## Revendications

1. Marchepied escamotable (2) pour véhicules ferroviaires, notamment voitures de voyageurs à grande vitesse, comprenant: une marche (18) pouvant être déployée d'une position de roulement, dans laquelle il est rentré dans un caisson (14), à une position de montée, dans laquelle il déborde au-delà du profil exterieur du véhicule, et un mécanisme d'entraînement (52) associé à cette marche, caractérisé en ce que la marche (18) est réalisée sous la forme d'une marche pliante en plusieurs parties, comportant une portion de marche intérieure (20) guidée de manière à pouvoir être déplacée en translation dans la partie inférieure du caisson (14), et une portion de marche extérieure (26) articulée sur la portion intérieure et se trouvant, à la position de roulement, dans la région marginale du caisson située en bordure de la porte (16) du véhicule, à une position de pivotement relevée, et en ce que le mécanisme d'entraînement (52) est agencé dans le volume principal du caisson, lequel volume est bordé vers le bas et vers l'extérieur par la marche qui, à la position de roulement, est replié en L.

2. Marche escamotable selon la revendication 1, caractérise en ce que, dans la position de roulement, la portion extérieure (26) de la marche occupe une position oblique sensiblement parallèle au profil du véhicule.

3. Marchepied escamotable selon la revendication 1 ou 2, caractérisé en ce que sur leurs côtés longitudinaux par lesquels elles sont articulées l'une sur l'autre, les deux portions de marche (20, 26) sont munies de dentures du genre doigts (30, 32) qui, dans la position de montée, s'imbriquent en formant une surface continue.

4. Marchepied escamotable selon l'une des revendications précédentes, caractérisé en ce qu'une plaque de butée (38) fixée au côté inférieur de la portion de marche intérieure (20) empêche le basculement vers le bas de la portion de marche extérieure (26) dans la position de montée.

5. Marchepied escamotable selon l'une des revendications précédentes, caractérisé en ce que, dans la position de roulement relevée, la surface frontale (40) de la portion de marche extérieure (26) est disposée en alignement avec le bord supérieur du plancher (10) du véhicule, et en ce que cette surface frontale (40) est réalisée de manière à recouvrir la niche de marchepied.

6. Marchepied escamotable selon l'une des revendications précédentes, caractérisé en ce que le mécanisme d'entraînement (52) comporte un ensemble piston-cylindre (54) agencé dans le caisson (14), avec son axe longitudinal dans la direction longitudinale du véhicule.

7. Marchepied escamotable selon la revendication 6, caractérisé en ce que la tige (8) du piston de l'ensemble piston-cylindre (54) est cinématiquement liée, par une transmission d'angle à crémaillére (56), à la tringlerie (70) pour l'entraînement de la marche (18), cette tringlerie étant montée dans le caisson (14) sur un axe de rotation (66) parallèle à la direction de la course de la tige du piston.

8. Marchepied escamotable selon l'une des revendications précédentes, caractérisé en ce que le mécanisme d'entraînement (52) comporte un levier d'entraînement (68) monté à rotation dans le caisson (14) et deux biellettes de commande, à savoir une biellette plus courte (72) agissant entre un point d'articulation (76) plus proche de l'axe sur le levier d'entraînement, et la portion de marche intérieure (20), et une biellette plus longue (74) agissant entre un point d'articulation plus éloigné de l'axe sur le levier d'entraînement et la portion de marche extérieure (26).

9. Marchepied escamotable selon l'une des revendications précédentés, caractérisé par une plaque de contre-marche (48), laquelle est montée à rotation dans la région du bord (42) du plancher, et peut être basculée d'une orientation verticale dans la position de montée, au cours du mouvement de pivotement-translation de la portion de marche extérieure (26), à une orientation parallêle et contiguë à cette portion de marche et située, par rapport è celle-ci, du côté intérieur du véhicule, dans la position de roulement.
